# EUROPÄISCHE PATENTSCHRIFT

(11) **EP 0 955 856 B1**
(45) Veröffentlichungstag und Bekanntmachung des Hinweises auf die Patenterteilung: **16.04.2003**
(21) Anmeldenummer: 97924947.1
(22) Anmeldetag: 14.05.1997
(51) Int. Cl.: A47K 3/38

(54) **DUSCHABTRENNUNG, INSBESONDERE DUSCHROLLO**
PARTITION FOR SHOWERS, IN PARTICULAR ROLLER BLIND
RIDEAU, EN PARTICULIER STORE DE SEPARATION POUR DOUCHES

(30) Priorität: 20.01.1997 DE 19701777; 28.01.1997 DE 19703010
(43) Veröffentlichungstag der Anmeldung: 17.11.1999
(73) Patentinhaber: Oschmann, Eberhard, 99894 Friedrichroda (DE)
(72) Erfinder: Oschmann, Eberhard, 99894 Friedrichroda (DE)
(74) Vertreter: Kruspig, Volkmar, Dipl.-Ing.
(86) Internationale Anmeldenummer: EP9702469
(87) Internationale Veröffentlichungsnummer: WO98031268

(56) Entgegenhaltungen:
- AT-B- 399 200
- DE-A- 4 236 215
- DE-U- 29 602 037
- US-A- 3 107 361
- US-A- 4 282 919
- US-A- 5 033 132

## Beschreibung

Die Erfindung betrifft eine Duschabtrennung, insbesondere Duschrollo, mit einer Welle und einer Spritzschutzfolie, mit einem im wesentlichen horizontal montierbaren, mindestens einseitig längsoffenen Gehäuse zur Führung der drehbaren Welle, wobei die Welle der Aufnahme der Spritzschutzfolie dient, und mit Mitteln zum Auf- und Abwickeln der Spritzschutzfolie über die Gehäuseöffnung sowie mit einem am freien Ende der Spritzschutzfolie befestigten Fallstab.

Aus dem deutschen Gebrauchsmuster G 87 09 165.8 ist ein derartiger aufrollbarer Duschvorhang mit einer waagerechten Wickelwelle zum Ab- bzw. Aufrollen des Duschvorhanges bekannt. Die Welle ist an ihren beiden Enden jeweils in Halterungen drehbar gelagert und mit einer Betätigungsvorrichtung versehen. Zum Wiederaufrollen des abgerollten Duschvorhanges nach der Benutzung der Dusche kann die Wickelwelle als Springrollo ausgebildet sein oder gemäß vorstehend genannten Gebrauchsmuster mit einem Antriebsrad verbunden werden, um das eine endlose und mit dem Antriebsrad in Eingriff stehende Antriebskette oder dergleichen führbar ist.
Die endseitigen Haltungen für die Betätigungsvorrichtung bekannter Duschrollos können innerhalb einer an der Decke zu befestigenden Kassette, die ein Gehäuse bildet, angeordnet sein. Durch die Anordnung der endseitigen Halterungen und damit auch der Antriebskette in der Kassette wird ein optisch ansprechendes Äußeres sowie ein Schutz gegen Umgebungseinflüsse erreicht.

Darüber hinaus lehrt das Gebrauchsmuster G 87 09 165.8 das Vorsehen einer am freien Ende des Duschvorhanges eingenähten Metallstange, die den Ab- und Aufrollvorgang verbessern soll. Die Metallstange bildet darüber hinaus eine Abschlußauflage des Duschvorhanges auf dem Wannenrand.

Bei der zitierten bekannten Lösung liegt der Duschvorhang nach dem Abrollen auf dem Wannenrand auf, wobei nicht zu verhindern ist, daß Spritzwasser seitlich oder auch über den Wannenrand austritt, verbunden mit den daraus resultierenden Feuchtigkeits- und Reinigungsproblemen.
Diese Gefahr wird insbesondere dann noch erhöht, wenn der Benutzer der Dusche sich in dem engen zur Verfügung stehenden Raum bewegen muß, um z.B. an entsprechende Reinigungsmittel zu gelangen. In diesem Falle bewegt sich der abgerollte Duschvorhang und gleitet über den Wannenrand, so daß zumindest abtropfendes Wasser in die Umgebung gelangt.

Bei der deutschen Patentschrift DE 27 14 595 C2 wird von einer Duschabschirmung, bestehend aus einem langgestreckten, horizontal montierbaren Gehäuse ausgegangen, das im Inneren eine auf- oder abrollbare Folie aufweist.
Die dort gezeigte Folie besitzt am unteren Ende einen Versteifungsstab mit daran hängenden freien Folienenden. Die freien Folienenden müssen nach dem Abrollen der Folie innenund außenseitig über den Rand einer Wanne oder einer Duschtasse gelegt werden. Insbesondere bei Wannen mit gebogenen Abschnitten, wie dies mindestens im Kopf- und/oder Fußbereich der Fall ist, bereitet dies nicht unerhebliche Schwierigkeiten. Darüber hinaus erfordert das Bewegen der freien Folienenden einige Aufwendungen für den Benutzer, die in der Regel nicht vollzogen werden, so daß auch bei der derartig ausgebildeten Duschabschirmung Feuchtigkeit in das Bad bzw. die Umgebung in unerwünschter Weise austritt. Letztendlich unterliegen die freien Folienenden der Gefahr einer Beschädigung, insbesondere durch Einreißen in Längs- oder Querrichtung.

Aus dem auf den Anmelder zurückgehenden Gebrauchsmuster G 92 14 429.2 ist ein Kassetten-Duschrollo vorbekannt, welches zur verdeckten Aufnahme einer ausrollbaren Duschfolie dient. Das dort gezeigte Kassetten-Duschrollo kann in eine Zwischendecke eingebaut oder unterhalb der Decke montiert werden. Die Kassette zur Aufnahme des Rollos besteht aus einem stranggepreßten Aluminium, wobei innerhalb der Kassette eine Rollowelle drehbar gelagert ist. Ein dort vorgesehener Fallstab verbessert das Ab- und Aufrollen der Folie bzw. des Rollos. Auch bei dem Duschrollo gemäß Gebrauchsmuster G 92 14 429.2 kann Spritzwasser seitlich austreten oder es besteht die Gefahr, daß das Rollo, wenn es auf dem Wannenrand aufliegt, über den Rand hinaus wegbewegt wird, wobei Spritzwasser in die Umgebung gelangt. Es ist jedoch prinzipiell möglich, die Breite des Duschrollos so zu wählen, daß das Rollo mit seinem freien Ende in die Wanne hineingezogen werden kann. In diesem Falle jedoch wird durch die gekrümmten Abschnitte der Wanne der Bewegungsraum beim Duschen in unvertretbarem Maße eingeschränkt, so daß die mit dem Rollo ansonsten einhergehenden Vorteile zunichte gemacht werden.

Bei dem Rollo zur Anwendung im Bad- und Duschbereich gemäß Gebrauchsmuster G 93 04 750.9 wird von einem handelsüblichen Produkt ausgegangen, das in einem längsgeschnittenen Aluminiumrohr befestigbar ist. Zum Duschen wird der vorgesehene Rollostoff bis an die Wannenkante heruntergezogen, so daß Spritzwasser in die Wanne hineinläuft. Jedoch auch dort ist der zur Verfügung stehende Raum zum ungehinderten Duschen in der Wanne eingeengt, insbesondere dann, wenn das Rollo gemäß G 93 04 750.9 auf die maximale Länge der Wanne abgestimmt ist.

Letztendlich zeigt die US 5,033,132 einen aufrollbaren Duschvorhang. An der Unterseite dieses Duschvorhanges sind beabstandet Magnete eingelassen, so daß der Vorhang im ausgerollten und aufgezogenen Zustand am Wanneninnenrand einer metallischen Wanne haftend anliegt. Bei dieser Lösung ist wirkungsseitige Voraussetzung, daß die Wanne aus einem Metallmaterial besteht.

Es ist daher Aufgabe der Erfindung, eine weiterentwickelte Duschabtrennung, insbesondere ein Duschrollo anzugeben, das aus einem im wesentlichen horizontal montierbaren, mindestens einseitig längsoffenen Gehäuse zur Führung einer drehbaren Welle besteht und der Aufnahme einer Spritzschutzfolie dient, wobei mit der Duschabtrennung sichergestellt sein soll, daß einerseits kein Spritzwasser in die Umgebung gelangt und daß andererseits der in der Regel schon beengte Raum beim Duschen innerhalb einer Wanne oder einer Duschtasse durch das Rollo nicht noch weiter eingeschränkt wird. Das erfindungsgemäße Rollo soll bis unter den Wannen- oder Duschtassenrand gezogen werden können, weil in dieser Position auch bei versehentlichen Querbewegungen ein Herausgleiten des freien Endes des Rollos über den Wannen- oder Becken- bzw. Duschtassenrand sicher verhinderbar ist.

Die Lösung der Aufgabe der Erfindung erfolgt mit einem Gegenstand gemäß den Merkmalen des Patentanspruches 1, wobei die Unteransprüche zweckmäßige Ausgestaltungen und Weiterbildungen umfassen.

Gemäß dem Grundgedanken der Erfindung wird von einem speziellen geteilten Fallstab ausgegangen. Durch die Teilung des Fallstabes kann die Rollofolie bzw. die Spritzschutzfolie an der Innenseite einer als Dusche nutzbaren Wanne anliegen und das Spritzwasser entsprechend in die Wanne hinein ablaufen. Durch den erfindungsgemäßen Fallstab bzw. durch dessen Teilung erfolgt eine Anpassung an die Innenkontur der Wanne bzw. an die Wannenform. Durch das Hineingleiten des Rollos mit dem vorgesehenen geteilten Fallstab hinein in einen Wannenabschnitt hat sich überraschenderweise herausgestellt, daß die Spritzschutzfolie Krümmungen der Innenkontur folgen kann, so daß genügend Raum zum Duschen verbleibt und wie dargelegt ein sicheres Abfließen des Spritzwassers möglich ist.

Insbesondere dann, wenn die Wanne und/oder Duschtasse an ihrer Innenseite noch über eine Restfeuchtigkeit verfügt, haftet die mit dem speziellen geteilten Fallstab versehene Spritzschutzfolie an der Wanne und nicht am Körper, so daß ein versehentliches seitliches Herausrutschen oder Herausgleiten der Folie beim Bewegen unter der Dusche ausgeschlossen ist.

Die Spritzschutzfolie besitzt eine am freien Ende ausgebildete Tasche, die der Aufnahme des geteilten Fallstabes dient. Auch kann ein angeklemmter, angeklebter oder über eine Preßverbindung mit der Folie kontaktierter Fallstab unter Verzicht auf die Tasche eingesetzt werden.

Nach einem speziellen Ausgestaltungsgedanken der Erfindung sind geteilte Fallstababschnitte nur an den seitlichen Enden der Spritzschutzfolie innerhalb der erwähnten Tasche vorgesehen.

Bei einer konkreten Ausführungsform der Erfindung ist ausgehend von der Mittellängsachse der Spritzschutzfolie symmetrisch nahezu gleichverteilt ein erster Fallstababschnitt vorgesehen. Dieser erste Fallstababschnitt nimmt eine Länge von im wesentlichen 30 bis 70% der Folienbreite ein. Am ersten Abschnitt sind seitlich jeweils beidseitig anschließende zweite und/oder dritte oder weitere Fallstababschnitte vorgesehen. Die zweiten und dritten Fallstababschnitte füllen insgesamt die noch verbleibende Breite der Folie aus und besitzen eine Teilung vom zweiten zum dritten Abschnitt im Verhältnis von im wesentlichen 1:1 bis 3:1. Andere Teilungsverhältnisse sind denkbar.

In vorteilhafter Weise wird als Material für die Fallstababschnitte bzw. für den Fallstab nichtrostendes Metall, z.B. Aluminium, nichtrostender Stahl oder ein Kunststoff entsprechender Masse eingesetzt.

Ein Magnetgummimaterial, was als Beschichtungsmaterial für einen metallischen, geteilten Fallstab Verwendung finden kann, erhöht die gewünschte Haftung an der Innenseite oder an der Innenwandung einer metallischen Wanne, Duschtasse oder dergleichen.

Zur Verbesserung der Montage oder auch zur leichten Wartung der erfindungsgemäßen Duschabtrennung ist das Gehäuse längsgeteilt ausgebildet. Ein erstes Gehäuseteil weist Mittel, insbesondere Bohrungen zum Befestigen an, in oder auf einer Montagefläche auf, wobei ein zweites Gehäuseteil die verbleibenden Flächen auskleidet bzw. verkleidet. Das erste und das zweite Gehäuseteil sind erfindungsgemäß über eine Längsnut-Feder sowie seitliche Abschlußkappen verbunden.
Die Abschlußkappen, die vorzugsweise aus einem Kunststoffspritzteil bestehen, weisen Mittel zur Führung der Welle des Rollos auf.

Die Tasche zur Aufnahme der Fallstababschnitte, die insgesamt einen Fallstab bilden, wird durch Umschlagen eines unteren Endes und Verschweißen einer speziellen Kunststoff-Spritzschutzfolie ausgebildet.

Bei einer weiterentwickelten Ausführungsform der Erfindung wird von einem Gehäuse beliebiger Querschnittsform ausgegangen, das aus über Eck anordenbaren Einzelgehäusen besteht, wobei jedes Teilgehäuse mit einer Spritzschutzfolie, umfassend geteilte Fallstababschnitte, versehen ist.

Alles in allem gelingt es mit der Erfindung, in überraschend einfacher Weise sicherzustellen, daß auch beim Bewegen im an sich beengten Duschraum das untere Ende eines Duschrollos nicht aus dem Wannen- under Duschtassenrand hinausgleiten kann, so daß in wirkungsvoller Weise Spritzwasser aufgefangen wird. Durch die spezielle Ausführungsform des Gehäuses in Verbindung mit der Nut/Feder-Ausführung sowie der sich hieraus ergebenden Teilbarkeit wird die Montage der Duschabtrennung wesentlich vereinfacht, ohne daß die gewünschte Stabilität der Gesamtanordnung bei häufiger Betätigung und damit die Lebensdauer reduziert ist.

Der Vorteil des erfindungsgemäßen Fallstabes liegt demnach darin, daß durch die Teilung eine Anpassung an die Form der Wanne bzw. der Duschtasse gegeben ist. Auch bei einem geradlinig ausgebildeten Gehäuse, welches der Längsausdehnung einer Wanne entsprechend an einer Montagefläche, z.B. einer Badezimmerdecke befestigt ist, ergibt sich die Möglichkeit, im Bereich der Wannenkrümmung einen seitlichen Spritzwasserschutz zu erhalten, da durch die vorgenommene Fallstabteilung, d.h. durch den segmentierten Fallstab, mindestens an einem seitlichen Ende die Folie der Krümmung seitlich folgen kann.

Die Erfindung soll nachstehend anhand eines Ausführungsbeispiels sowie unter Zuhilfenahme von Figuren näher erläutert werden.

Hierbei zeigen:
- Fig. 1: eine Prinzipskizze der Duschabtrennung im noch nicht vollständig ausgerollten Zustand und
- Fig. 2: eine Draufsicht einer ausgerollten Duschabtrennung, die an der Innenseite einer Wanne in Seitenabschnitten dieser anliegt.

Die in der Fig. 1 gezeigte prinzipielle Ausbildung der Duschabtrennung geht von einem horizontal montierbaren Gehäuse 1 aus. Dieses Gehäuse 1 ist über geeignete Befestigungsmittel mit der Badezimmerdecke 6 verbunden.

Das Gehäuse 1 nimmt in seinem Inneren eine drehbare Welle 3 auf, welche der Befestigung einer auf- und abwickelbaren Spritzschutzfolie 2 dient. Die Spritzschutzfolie 2 besitzt im gezeigten Ausführungsbeispiel eine Zugkette 5. Alternativ kann jedoch eine seitlich angeordnete Endloskette vorhanden sein, die über ein entsprechendes Antriebsrad (nicht gezeigt) mit der drehbaren Welle 3 zusammenwirkt.

Am freien unteren Ende der Spritzschutzfolie 2 ist eine Tasche 7 vorgesehen. Diese Tasche 7 dient der Aufnahme eines speziellen geteilten Fallstabes 4.

Der geteilte Fallstab 4 nach Fig. 1 besitzt einen ersten Fallstababschnitt 41, der ausgehend von der Mittellängsachse M der Spritzschutzfolie 2 symmetrisch nach beiden Seiten hin angeordnet ist. Am ersten Fallstababschnitt 41 sind jeweils seitlich anschließend ein zweiter Fallstababschnitt 42 und ein dritter Fallstababschnitt 43 vorgesehen. Die Länge der zweiten und dritten Fallstababschnitte 42; 43 ist kleiner als die Länge des mittigen, ersten Fallstababschnittes 41. Die Wahl der Länge der Fallstababschnitte erfolgt unter Berücksichtigung der Krümmungsbereiche 8 der Wanne 9.

Es kann im allgemeinen festgehalten werden, daß in den seitlichen Endabschnitten der Spritzschutzfolie 2 sich die Anzahl der Fallstababschnitte erhöht und deren Einzellänge verkürzt. Darüber hinaus können die dritten Fallstababschnitte gegenüber den zweiten Fallstababschnitten ebenfalls eine kürzere Länge aufweisen.

Bei einer bevorzugten Ausführungsform sind erste Fallstababschnitte vorgesehen, die eine Länge von 30 bis 70% der jeweiligen Folienbreite einnehmen. Die am ersten Fallstababschnitt 41 sich seitlich beidseitig anschließenden zweiten und dritten Fallstababschnitte 42; 43 füllen quasi die restliche Breite der Spritzschutzfolie 2 bzw. der am unteren Ende der Folie 2 vorgesehenen Tasche 7 aus.

Die zweiten und dritten Fallstababschnitte 42; 43 besitzen eine Teilung vom zweitem zum dritten Abschnitt im Verhältnis von im wesentlichen 1:1 bis 3:1.

Bei der Darstellung gemäß der Fig. 1 befindet sich die Spritzschutzfolie 2 noch nicht im Endzustand, d.h. die Folie 2 kann mit Hilfe der Zugkette 5 bis unter den Wannenrand 10 in die Wanne 9 hineingezogen werden, so daß das untere Ende der Spritzschutzfolie 2 der Innenkontur, insbesondere im Bereich der Krümmungen 8 der Wanne 9 folgen kann.

Das Material der Fallstäbe bzw. Fallstababschnitte besitzt nichtrostende Eigenschaften, vorzugsweise wird ein Aluminiumstab verwendet. Ergänzend kann der Aluminiumstab mit einer Magnetgummiummantelung versehen sein, so daß insbesondere bei metallischen Wannen und/oder Duschtassen sich eine Verbesserung der Haftung der Spritzschutzfolie 2 an der Innenseite der jeweiligen Wanne einstellt.

Das Gehäuse 1 kann längsgeteilt ausgebildet sein, so daß sich ein erstes und ein zweites Gehäuseteil ergeben. Ein erstes Gehäuseteil kann Bohrungen aufweisen, die in Verbindung mit geeigneten Schrauben der Befestigung desselben an der Badezimmerdecke 6 dienen. Erstes und zweites Gehäuseteil werden dann unter Zuhilfenahme einer vorzugsweise Längsnut-Feder verbunden, wobei seitliche Abschlußkappen (in der Fig. 1 nicht gezeigt) vorhanden sind, die sowohl der Wellenaufnahme als auch der Befestigung der Gehäusehälften untereinander dienen.

Wie aus der prinzipiellen Darstellung nach Fig. 1 ersichtlich, kann die Breite der Spritzschutzfolie 2 größer als ein geradliniger Abschnitt der Wanne 9 gewählt werden, da sich durch die geteilte Ausführung des Fallstabes 4 ein Anlegen des unteren Abschnittes der Spritzschutzfolie 2 an die Innenwandung einstellt, so daß quasi die Innenkontur der Wanne nachgebildet wird. Hierdurch verbessert sich die Spritzschutzwirkung in erheblichem Umfang, ohne daß der Nutzer in seiner Bewegungsfreiheit bei abgewickeltem Rollo eingeschränkt ist.

Selbstverständlich besteht die Möglichkeit, geteilte Fallstabenden nur einseitig vorzusehen, wenn insgesamt die Breite des Spritzschutzrollos 2 kleiner bezogen auf die Gesamtlänge der Wanne 9 gewählt ist.

Alternativ können die Gehäuse aus über Eck anordenbaren Einzelgehäusen bestehen. Jedes Einzelgehäuse ist dann mit einer Spritzschutzfolie, umfassend geteilte Fallstäbe versehen. Bei dieser Ausführungsform kann die Betätigungsvorrichtung separat vorgesehen sein, oder alternativ besteht die Möglichkeit einer gelenkigen Verbindung der jeweils dann vorgesehenen drehbaren Wellen untereinander, so daß mit einem einzigen Zugmittel ein Auf- und Abrollen der Spritzschutzfolien möglich wird.

Bei der Draufsicht nach Fig. 2 wird von einer vollständig abgerollten Spritzschutzfolie 2 ausgegangen, die sich unterhalb des Wannenrandes 10 einer Wanne 9 befindet und an deren Innenseite, der Innenkontur folgend, anliegt.

Die Unterseite der Spritzschutzfolie 2, die mit den jeweiligen Fallstababschnitten 41 bis 43 versehen ist, folgt approximiert dem Krümmungsbereich 8 der Wanne 9.

Die mit den Ausführungsbeispielen erläuterte Duschabtrennung, insbesondere ein auf dieser Basis realisiertes Duschrollo geht also im Unterschied zum Bekannten von einem geteilten Fallstab aus, der in einer geschlossenen Tasche der Spritzschutzfolie angeordnet ist. Die Tasche nimmt demnach Fallstababschnitte auf, die auch flexibel miteinander verbunden sein können.

In vorteilhafter Weise wird die Tasche zur Aufnahme des geteilten Fallstabes bzw. der Fallstababschnitte durch Umschlagen eines unteren Endes der Folie und Verschweißen desselben realisiert.

Durch die Fallstababschnitte kann die Spritzschutzfolie im wesentlichen der Innenkontur einer Wanne, Duschtasse, einem Becken oder dergleichen folgend sich an der Innenseite dieser anlegen. Durch die Fallstababschnitte wird die Kontur der Wanne, Duschtasse oder dergleichen quasi approximiert.

### Bezugszeichenliste

- 1: Gehäuse
- 2: Spritzschutzfolie
- 3: drehbare Welle
- 4: Fallstab
- 5: Zugkette
- 6: Badezimmerdecke
- 7: Tasche
- 8: Krümmungsbereich
- 9: Wanne
- 10: Wannenrand
- 41: erster Fallstababschnitt
- 42: zweiter Fallstababschnitt
- 43: dritter Fallstababschnitt
- M: Mittellängsachse

## Patentansprüche

1. Duschabtrennung, insbesondere Duschrollo, mit einer Welle und einer Spritzschutzfolie, mit einem im wesentlichen horizontal montierbaren, mindestens einseitig längsoffenen Gehäuse (1) beliebigen Querschnitts zur Führung der drehbaren Welle (3), wobei die Welle (3) der Aufnahme der Spritzschutzfolie (2) dient, und mit Mitteln (5) zum Auf- und Abwickeln der Spritzschutzfolie über die Gehäuseöffnung sowie mit einem am freien Ende der Spritzschutzfolie befestigten Fallstab (4),
**dadurch gekennzeichnet,**
**daß** die Spritzschutzfolie (2) eine an ihrem freien Ende ausgebildete Tasche (7) zur Aufnahme des Fallstabes (4) oder eine Befestigungsvorrichtung für den Fallstab (4) aufweist, wobei der Fallstab (4) geteilte Fallstababschnitte (41 bis 43) dergestalt aufweist, daß die Spritzschutzfolie (2) im wesentlichen der Innenkontur einer Wanne (9), Duschtasse oder dergleichen folgend sich an der Innenseite dieser anlegen kann.

2. Duschabtrennung nach Anspruch 1,
**dadurch gekennzeichnet,**
**daß** bei einer in den Enden oder Eckbereichen (8) gekrümmt ausgeführten Wanne (9), Duschtasse oder dergleichen die geteilten Fallstababschnitte (41 bis 43) an den seitlichen Enden der Spritzschutzfolie (2) vorzugsweise innerhalb der Tasche (7) vorgesehen sind/ist.

3. Duschabtrennung nach Anspruch 1 oder 2,
**dadurch gekennzeichnet,**
**daß** ausgehend von einer Mittellängsachse (M) der Spritzschutzfolie (2) symmetrisch ein erster Fallstababschnitt (41) vorgesehen ist, welcher eine Länge von 30 bis 70% der Folienbreite einnimmt, wobei an den ersten Abschnitt (41) sich seitlich beidseitig anschließende zweite (42) und dritte (43) Fallstababschnitte vorgesehen sind, wobei die zweiten (42) und dritten (43) Fallstababschnitte insgesamt die verbleibende Breite der Spritzschutzfolie (2) ausfüllen und eine Teilung vom zweiten zum dritten Abschnitt im Verhältnis von im wesentlichen 1:1 bis 3:1 vorliegt.

4. Duschabtrennung nach einem der vorangegangenen Ansprüche,
**dadurch gekennzeichnet,**
**daß** die Fallstababschnitte (41 bis 43) aus einem nichtrostenden Metall oder Kunststoff entsprechender Masse bestehen.

5. Duschabtrennung nach einem der Ansprüche 1 bis 4,
**dadurch gekennzeichnet,**
**daß** mindestens Teile oder einzelne Fallstababschnitte mit einem magnetischen Material zur Verbesserung der Haftung an der Innenseite oder Innenwandung einer metallischen Wanne, Duschtasse oder dergleichen überzogen oder mit einem derartigen Material versehen sind.

6. Duschabtrennung nach einem der vorangegangenen Ansprüche,
**dadurch gekennzeichnet,**
**daß** das Gehäuse (1) längsgeteilt ausgebildet ist, wobei ein erstes Gehäuseteil Mittel zum Befestigen an, in oder auf einer Montagefläche (6) aufweist und ein zweites Gehäuseteil die verbleibenden Flächen auskleidet bzw. verkleidet, wobei erstes und zweites Gehäuseteil über eine Längs-Nut-Feder und seitliche Abschlußkappen verbünden sind.

7. Duschabtrennung nach Anspruch 6,
**dadurch gekennzeichnet,**
**daß** die Abschlußkappen Wellenführungsmittel aufweisen.

8. Duschabtrennung nach Anspruch 1,
**dadurch gekennzeichnet,**
**daß** die Tasche (7) zur Fallstabaufnahme durch Umschlagen und Verschweißen einer Kunststoff-Spritzschutzfolie (2) ausgebildet ist.

9. Duschabtrennung nach einem der vorangegangenen Ansprüche,
**dadurch gekennzeichnet,**
**daß** das Gehäuse (1) aus über Eck anordenbaren Einzelgehäusen besteht, wobei jedes Teil oder Einzelgehäuse mit einer Spritzschutzfolie, umfassend geteilte Fallstababschnitte, versehen ist.

## Claims

1. A shower partition, in particular a shower rolling shutter, with a shaft and a splash guard foil, comprising a housing (1) for an essentially horizontal installation which is open at least on one side in the longitudinal direction and can be of any cross-section, for guiding the rotatable shaft (3), with the shaft (3) serving to accommodate the splash guard foil (2), and with means (5) for winding and unwinding the splash guard foil through the housing opening, and with a drop bar (4) attached at the free end of the splash guard foil,
**characterised in that**
the splash guard foil (2) comprises a pocket (7) formed at its free end for accommodating the drop bar (4) or a fastening mechanism for the drop bar (4), with the drop bar (4) comprising separate drop bar portions (41 to 43) in such a manner that the splash guard foil (2) essentially following the inner contour of a tub (9), shower stall, or the like is able to cling to the inside of same.

2. The shower partition according to Claim 1,
**characterised in that**
with a tub (9), shower stall, or the like, configured with curved corner areas (8), the separate drop bar portions (41 to 43) at the lateral ends of the splash guard foil (2) are preferably provided within the pocket (7).

3. The shower partition according to Claim 1 or 2,
**characterised in that**
starting from a longitudinal centre axis (M) of the splash guard foil (2), a first drop bar portion (41) is symmetrically provided which occupies a length corresponding to 30 to 70 per cent of the foil width, with second (42) and third (43) drop bar portions being provided on either side laterally adjacent to the first portion (41), with the second (42) and the third (43) drop bar portions in their entirety filling the remaining width of the splash guard foil (2), and a pitch of the second to the third portion in the ratio of essentially from 1 : 1 to 3 : 1 is provided.

4. The shower partition according to one of the previous claims,
**characterised in that**
the drop bar portions (41 to 43) consist of a stainless metal or of a synthetic material with a corresponding mass.

5. The shower partition according to one of Claims 1 to 4,
**characterised in that**
at least parts of or individual drop bar portions are coated with a magnetic material for improving the adherence at the inner surface or inner wall of a metallic tub, shower stall, or the like, or provided with such a material.

6. The shower partition according to one of the previous claims,
**characterised in that**
the housing (1) is formed so as to be longitudinally divided, with a first housing part comprising means for fastening to, in, or on a mounting surface (6), and a second housing part lines or coats, respectively, the remaining surfaces, with the first and second housing parts being connected by a longitudinal tongue-and-groove joint and lateral end caps.

7. The shower partition according to Claim 6,
**characterised in that**
the end caps comprise shaft guiding means.

8. The shower partition according to Claim 1,
**characterised in that**
the pocket (7) for the accommodation of the drop bar is formed by folding and welding the plastic splash guard foil (2)

9. The shower partition according to one of the previous claims,
**characterised in that**
the housing (1) consists of individual housings which can be arranged diagonally across, with each part or individual housing being provided with a splash guard foil comprising separate drop bar portions.

## Revendications

1. Rideau, en particulier store de séparation pour douches, comportant un axe et une feuille anti-projections, un boîtier (1) de section transversale quelconque susceptible d'être monté sensiblement horizontalement, ouvert longitudinalement au moins sur un côté pour guider l'axe rotatif (3), l'axe (3) servant à recevoir la feuille anti-projections (2), et comportant des moyens (5) pour enrouler et dérouler la feuille anti-projections via l'ouverture de boîtier ainsi qu'une barre de descente (4) fixée à l'extrémité libre de la feuille anti-projections,
**caractérisé en ce que**
la feuille anti-projections (2) présente une poche (7) réalisée à son extrémité libre et destinée à recevoir la barre de descente (4) ou un dispositif de fixation pour la barre de descente (4), la barre de descente (4) comprenant des tronçons subdivisés de barre de descente (41 à 43), de telle sorte que la feuille anti-projections (2) peut venir se placer, en suivant sensiblement le contour intérieur d'une baignoire (9), d'un bac à douche ou similaire, contre la face intérieure de celle-ci/celui-ci.

2. Rideau selon la revendication 1, **caractérisé en ce que**, la baignoire (9), le bac à douche ou similaire étant réalisé(e) incurvé(e) aux extrémités ou dans les zones de coin (8), les tronçons subdivisés de barre de descente (41 à 43) sont prévus aux extrémités latérales de la feuille anti-projections (2) de préférence à l'intérieur de la poche (7).

3. Rideau selon l'une ou l'autre des revendications 1 et 2, **caractérisé en ce qu'**il est prévu, en symétrie par rapport à un axe longitudinal médian (M) de la feuille anti-projections, un premier tronçon de barre de descente (41) qui occupe une longueur de 30 à 70 % de la largeur de la feuille, dans lequel sont prévus des deuxièmes tronçons (42) et des troisièmes tronçons (43) de barre de descente qui se raccordent latéralement des deux côtés au premier tronçon (41), les deuxièmes tronçons (42) et les troisièmes tronçons (43) de barre de descente remplissent dans l'ensemble le reste de la largeur de la feuille anti-projections (2) et la proportion du deuxième tronçon par rapport au troisième tronçon présente un rapport sensiblement de 1:1 à 3:1.

4. Rideau selon l'une des revendications précédentes, **caractérisé en ce que** les tronçons de barre de descente (41 à 43) sont constitués en métal inoxydable ou en matière plastique d'une masse correspondante.

5. Rideau selon l'une des revendications 1 à 4, **caractérisé en ce que** des parties au moins ou des tronçons de barre de descente individuels sont revêtu(e)s d'un matériau magnétique pour améliorer l'adhésion contre la face intérieure ou contre la paroi intérieure d'une baignoire métallique, d'un bac à douche métallique ou similaire, ou bien sont pourvu(e)s d'un tel matériau.

6. Rideau selon l'une des revendications précédentes, **caractérisé en ce que** le boîtier (1) est réalisé subdivisé longitudinalement, une première partie de boîtier comprenant des moyens de fixation à, dans ou sur une surface de montage (6) et une deuxième partie de boîtier revêtant ou habillant le reste des surfaces, la première et la deuxième parties de boîtier étant reliées via une liaison à languette-et-rainure et via des capuchons de terminaison latéraux.

7. Rideau selon la revendication 6, **caractérisé en ce que** les capuchons de terminaison comprennent des moyens de guidage d'axe.

8. Rideau selon la revendication 1, **caractérisé en ce que** la poche (7) destinée à recevoir la barre de descente est formée par rabattement et par soudage d'une feuille anti-projections (2) en matière plastique.

9. Rideau selon l'une des revendications précédentes, **caractérisé en ce que** le boîtier (1) est constitué par des boîtiers individuels susceptibles d'être agencés en formant un coin, chaque partie ou boîtier individuel étant pourvu(e) d'une feuille anti-projections, comprenant des tronçons subdivisés de barre de descente.
